# EUROPÄISCHE PATENTSCHRIFT

(11) **EP 0 226 894 B1**
(45) Veröffentlichungstag und Bekanntmachung des Hinweises auf die Patenterteilung: **13.05.1992**
(21) Anmeldenummer: 86116747.6
(22) Anmeldetag: 02.12.1986
(51) Int. Cl.: F21V 17/00, F21V 31/00

(54) **Gehäuse**
Housing
Boîtier

(30) Priorität: 23.12.1985 DE 3545929
(43) Veröffentlichungstag der Anmeldung: 01.07.1987
(73) Patentinhaber: ABB CEAG Licht- und Stromversorgungstechnik GmbH, D-59494 Soest (DE)
(72) Erfinder: Neumann, Reinhard, Ing., D-4044 Kaarst 1 (DE); Ploeger, Cornelius, Ing., D-5758 Fröndenberg-Frömern (DE)
(74) Vertreter: Rupprecht, Klaus, Dipl.-Ing.

(56) Entgegenhaltungen:
- CH-A- 391 100
- DE-A- 3 305 251
- DE-A- 3 412 312
- DE-U- 1 176 411
- FR-A- 1 543 993
- US-A- 1 889 720

## Beschreibung

Die Erfindung betrifft ein Gehäuse gemäß dem Oberbegriff des Anspruches 1.

Leuchtengehäuse für Langfeld-Leuchtstofflampen bestehen im allgemeinen aus einem aus hochfestem Material hergestellten Gehäuseunterteil und einem aus transparentem Material hergestellten Gehäuseoberteil bzw. einer aus transparentem Material hergestellten Gehäuseabdeckung. Beide Gehäuseteile werden im allgemeinen so miteinander verbunden, daß die Gehäuseabdeckung zum Austausch der Leuchtstofflampen entfernt werden kann. Das bedeutet, daß an der Gehäuseabdeckung, auch Leuchtenwanne, Abdeckung oder Abdeckwanne genannt, Scharniere, Schrauben und dergleichen vorgesehen sein müssen, damit insbesondere bei explosionsgeschützten Leuchten eine bestimmte Dichtigkeit der Leuchtengehäuse erreicht wird. Die Abdeckung der bekannten Leuchtengehäuse ist einer mechanischen Spannung unterworfen, wobei an bestimmten Stellen, insbesondere an den eigentlichen Befestigungsstellen und an den Verschlußpunkten, Spannungspitzen vorhanden sind.

Wenn die Gehäuseabdeckung aus Thermoplast oder Glas hergestellt ist, dann ist damit zu rechnen, daß insbesondere in den Bereichen mit den Spannungspitzen Spannungsrisse auftreten, z. B. dann, wenn das Leuchtengehäuse mit aggressive Chemikalien enthaltenden Reinigungsmitteln etc. benetzt wird. Aufgrund des aggressiven Verhaltens gegen Thermoplaste und Glas können Spannungsrißkorrosionen auftreten, die schon deshalb vermieden werden müssen, damit die evtl. explosible Umgebungsatmosphäre nicht ins Innere des Leuchtengehäuses eindringen kann.

Ähnliche Probleme gibt es nicht nur bei Leuchtengehäusen, sondern auch bei allen denjenigen Gehäusen, bei denen an einem Gehäuseunterteil eine Abdeckung anzubringen ist, bei der eine bestimmte Dichtigkeit, z. B. eine Schwadendichtigkeit, erreicht werden muß.

Eine Leuchte der eingangs genannten Art ist aus dem DE-U 11 76 411 bekannt geworden. Diese Leuchte besteht aus einem Gehäuseunterteil und einer Abdeckung aus Glas, welch letztere einen umlaufenden Flanschrand aufweist. Der umlaufende Flanschrand ist zwischen zwei Dichtungen aufgenommen, die mittels Verbindungsschrauben miteinander mit einem die Abdeckung umfassenden Rahmen verbunden sind. Der Rahmen wird am Gehäuseunterteil mittels Schrauben befestigt, wobei die Verbindungsschrauben zur Fixierung der Abdeckung am Rahmen so eingestellt werden, daß sich der Schraubenkopf der Verbindungsschrauben gegen das Gehäuseunterteil anlegt, um Überspannungen zu vermeiden. Diese Überspannungen sind aber nicht vollständig zu vermeiden, da eine feste Verbindung zwischen dem Rahmen und dem Rand der Abdeckung erzielt werden muß und darüberhinaus der Rahmen den Rand der Abdeckung gegen das Gehäuseunterteil drückt, wobei die Kraft, mit der dies erfolgt, abhängig ist von der korrekten Justierung der Verbindungsschrauben. Je nach entsprechender Justierung kann der Rand entlang seines Umfanges unterschiedlich belastet sein, so daß Spannungsrißkorrosionen nicht vollständig vermieden werden können.

Aufgabe der Erfindung ist es daher, ein Gehäuse der eingangs genannten Art zu schaffen, bei dem die Gefahr von Spannungsrissen sicher vermieden oder zumindest sicher stark reduziert ist.

Diese Aufgabe wird erfindungsgemäß gelöst durch die kennzeichnenden Merkmale des Anspruches 1.

Weitere vorteilhafte Ausgestaltungen und Verbesserungen der Erfindung, insbesondere vorteilhafte Verbindungsarten von Abdeckung und Rahmen, sind den Unteransprüchen zu entnehmen.

Erfindungsgemäß also wird der Rand der Gehäuseabdeckung bzw. der Abdeckung in den Rahmen eingesetzt, wobei Änderungen der Belastungen entlang dem Rand der Gehäuseabdeckung, wie sie bei fehlerhafter Einstellung der Verbindungsschrauben bei der Leuchte nach dem DE-U 11 76 411 zu befürchten sind, mit der erfindungsgemäßen Ausgestaltung vermieden sind, zumindest aber stark reduziert sind. Die einzige Belastung, die evtl. auf den Rand der Gehäuseabeckung einwirken könnte, könnten Verformungen des Rahmens selbst sein, was allerdings kaum zu erwarten ist und je nach Art der die Vertiefung ausfüllenden Dichtmasse auseschlossen werden kann. Bei einer relativ weichen, elastischen Dichtmasse werden Verformungen des Rahmens nicht auf den Rand der Gehäuseabdeckung übertragen.

Dadurch, daß der Rand der Gehäuseabdeckung mit dem Rahmen versehen ist und daß die einzelnen Verbindungsmittel, wie z. B. die Schrauben, Scharniere und dergleichen und dem Rahmen verbunden bzw. an diesem angeformt sind, ist es möglich, die Gehäuseabdeckung praktisch spannungsfrei an dem Gehäuseunterteil zu befestigen. Ein weiterer besonderer Vorteil der erfindungsgemäßen Ausgestaltung besteht darin, daß die Gehäuseabdeckung sehr einfach ausgebildet sein kann, weil die einzelnen Mittel, die zur Verbindung mit dem Gehäuseunterteil vorzusehen sind, nicht mehr an der Abdeckung anzuformen sind. Dies bedeutet neben einer erheblichen Verringerung der Werkzeugkosten auch eine Verbesserung der äußeren Form und eine Vereinfachung in der Anzahl der für eine Leuchtenserie erforderlichen Abdeckungen. Die Gehäuseabdeckung kann dabei ausschließlich nach Kriterien betreffend die Leuchtenleistung ausgewählt werden; andere Kriterien sind von geringer Bedeutung. Darüberhinaus ist auch die Herstellung einer antistatischen Gehäuseabdeckung wegen ihrer einfachen Geometrie und des Materials des Rahmens möglich. Das Gehäuseunterteil, die Dichtung, der Rahmen und die Vergußmasse bzw. Hohlraumdichtung, mit der der Rahmen und die Gehäuseabdeckung miteinander verbunden bzw. gegeneinander abgedichtet sind, können mit einfachen Maßnahmen antistatisch eingestellt werden, d. h. einen Oberflächenwiderstand von 10⁹ Ohm erhalten. Auf die Außenfläche der Gehäuseabdeckung kann auch wegen der fehlenden Kanten und wegen Fehlens von zusätzlichen Ausformungen für Scharniere und dergleichen eine geeignete Folie aus Aufladungen ableitendem Material in Form eines Gitters aufgetragen werden, so daß die Flächen innerhalb der einzelnen Gittermaschen, die sich aufladen können, vorschriftsmäßig klein sind. Wegen der speziellen äußeren Form ist auch ein Siebgitter durch Lackauftrag oder ein Zweikomponentenspritz-Verfahren ohne weiteres möglich. Dies liegt einzig nur an der einfachen äußeren Form. Die Gehäuseabdeckung kann dabei aus beliebigem transparenten Materialien bestehen, sofern das Schwundmaß dieser Materialien beachtet wird.

Anhand der Zeichnung, in der einige Ausführungsbeispiele der Erfindung dargestellt sind, sollen die Erfindung sowie weitere vorteilhafte Ausgestaltungen und Verbesserungen der Erfindung näher erläutert und beschrieben werden.

Es zeigen:
- Figur 1: eine erste Ausführungsform der Erfindung,
- Figur 2: eine Aufsicht auf einen Rahmen,
- Figur 3: eine Schnittansicht entlang der Schnittlinie A-B,
- Figur 4: eine Schnittansicht gemäß der Schnittlinie C-D,
- Figur 5: eine Schnittansicht durch einen Rahmen gemäß einer zweiten Ausführungsform der Erfindung ähnlich der Figur 3,
- Figur 6: eine der Figur 5 ähnliche Schnittansicht einer dritten Ausgestaltung der Erfindung und
- Figur 7 bis 9: weitere Ausgestaltungen der Erfindung in Teil-Schnittansichten.

Die Leuchte bzw. das Leuchtengehäuse gemäß Figur 1 besteht aus einem langgestreckt rechteckigen, topfartigen Gehäuseunterteil 10, dessen freier Rand einen L-förmig nach außen gerichteten, am Rand umlaufender Fortsatz 11 aufweist. Auf der (in der Zeichnung) rechten Seite besitzt der Fortsatz 11 zwei Bügel 12, in die an einem Rahmen 14 angeformte Achsen bzw. Zapfen 13 eingehängt sind (siehe auch Figuren 2 bzw. 4). Auf der gegenüberliegenden Längskante ist ein Haltemittel in Form eines Verriegelungselementes 15 auf der Innenseite des Gehäuseunterteils 10 befestigt, das - von außen betätigt - mit Verriegelungszapfen 16 in nicht näher dargestellte Ausnehmungen am Rahmen 14 zwecks Verschließens eingeschoben werden kann. Der Rahmen, der einen umlaufenden, der Randkontur des Gehäuseunterteils 10 angepaßten Ring bildet, besitzt auf der einen, dem Gehäuseunterteil 10 zugewandten Ringfläche eine U-förmige Leistenanordnung 17, in die eine umlaufende Dichtung 18 eingesetzt ist. Auf der entgegengesetzt liegenden Ringfläche des Rahmens 14 ist eine Vertiefung 19 vorgesehen, in die der freie Rand einer Gehäuseabdeckung, hier einer Abdeckwanne 20, eingesetzt ist. Die Vertiefung bzw. die umlaufende Nut 19 besitzt auf ihrer radial äußeren Innenfläche 21 Nasen 22, hinter die ein an der Abdeckwanne 20 angeformter, radial nach außen verlaufender Flanschrand 23 geschnappt werden kann. Nach Einsetzen des Flanschrandes 23 der Abdeckwanne 20 wird die Nut 19 mit Gießharz 24 oder einem ähnlichen Abdichtmittel ausgegossen.

Im Inneren des Leuchtengehäuses befinden sich Leuchtstofflampen 25 und 26, die dort in an sich bekannter Weise befestigt sind.

Es sei nun Bezug genommen auf die Figur 2. Man erkennt dort eine schematische Darstellung des Rahmens 14, gemäß Blickrichtung B der Figur 1. Nicht dargestellt ist die Doppelleistenanordnung 17 und demgemäß ist auch die Dichtung anders ausgebildet. Man erkennt auf der rechten Seite die beiden Zapfen 13, die in den Bügel 12 am Gehäuseunterteil eingehängt werden können bzw. bei der Ausführung nach Figur 4 auch eingehängt dargestellt sind. Die Dichtung 18 ist in eine Nut 27 in dem Fortsatz 11 eingelassen.

Bei der Ausführung nach Figur 3 weist die Abdeckwanne 20 an ihrem freien Ende radial nach außen vorspringende Rastnasen 28 auf, mit denen sie hinter Vorsprünge 29 greift, die den Nasen 22 entsprechen. In dem Bereich der Rastnasen 28 besitzt die Abdeckwanne 20 auf ihrer Innenfläche einen Bereich 30 mit verringerter Wandstärke; dadurch ist die Abdeckwanne 20 im Bereich der Rastnasen 28 elastisch leichter verformbar. Man erkennt darüberhinaus auch das in die Vertiefung 19 eingelassene Abdichtmittel 24.

Die Figuren 5 und 6 zeigen andere Ausgestaltungen der Festlegung der Abdeckwanne 20 an einem Rahmen 50. Der Rahmen 50 gemäß Figur 5 besitzt eine umlaufende Vertiefung 51, die der Vertiefung 19 entspricht. In dem Rahmen 50 sind mehrere Bohrungen 52 eingebracht, durch die hindurch Stopfen 53 bzw. Bolzen 53 eingefügt werden; nach Einfügen des Randes der Abdeckwanne 20 in die Vertiefung 51 und Einfügen der Stopfen 53 in den Bereich des flanschartigen Kragens 54 der Abdeckwanne 20 wird die Vertiefung mit Gießharz oder ähnlichem Dichtungsmaterial 55 ausgegossen und die Abdeckwanne 20 ist am Rahmen fixiert.

Bei der der Ausführung nach Figur 6 wird anstatt eines Stopfens 53 eine Fixierungsleiste 56 hinter die Vorsprünge 57, die den Vorsprüngen 29 der Figur 3 entsprechen, eingelegt und danach wird ebenfalls wieder die Vertiefung mit Gießharz 58 oder einem ähnlichen Material ausgegossen. Auch hier wird eine einwandfreie und gute Fixierung der Abdeckwanne 20 am Rahmen 50 bewirkt.

Bei der Ausgestaltung gemäß Figur 7 besitzt der Rahmen 70, der dem Rahmen 14 in etwa gleicht, eine Nut 71, die den Nasen 19 gleichende Nasen 72 aufweist. Der freie Rand des Leuchtengehäuses (Abdeckwanne) 20 ist abgerundet und ähnlich der Ausführung gemäß Figur 3 oder 4 mit einem rastnasenförmigen Gehäuserand 28 versehen.

In die Nut 71, hinter die Nasen 72 einrastend, ist eine umlaufende Dichtung 73 eingesetzt, die einen Hohlraum 74 umfaßt und damit elastisch verformbar ist. Damit wird der rastnasenförmige Gehäuserand 28 von der Hohlraumdichtung 73/74 gegen die Nasen 72 gedrückt und am Rahmen so spannungsfrei festgehalten. Ein Herausfallen der Abdeckwanne wird durch nicht näher dargestellte mechanische, spannungsfrei auf die Abdeckwanne wirkende Halterungen erreicht.

Die Figur 8 zeigt einen Rahmen 80 mit Nut 81 ohne den Nasen 72 entsprechende Nasen. In die Nut 81 ist eine Dichtung 82 in Form von Gießharz eingegossen, in die der Rand der Abdeckwanne eingegossen ist. Dieses "Eingießteil" kann natürlich auch ein vorgeformtes Dichtungsteil sein, das in der Nut festgehalten ist. Das Dichtungsteil kann eine Lippe 83 aufweisen, wie in der Figur 8 dargestellt ist, welche den Flanschrand der Abdeckwanne 20 umfaßt.

Figur 9 zeigt eine der Figur 7 ähnliche Ausgestaltung. Der Rahmen 90 besitzt eine Nut 91 ähnlich der Nut 71 mit nach innen in die Nut hineinragenden Nasen 92 an deren äußeren oberen Ende. In die Nut hinter den Nasen 92 ist eine Dichtung 93 mit einem Hohlraum 94 und einer L-förmigen Lippe 95 eingesetzt, wobei die Lippe 93 den Flanschrand der Abdeckwanne übergreift und die Abdeckwanne festhält.

Die mit der Erfindung erzielten Vorteile bestehen insbesondere darin, daß die Abdeckwanne 20 in der Vertiefung 19, 51, 71, 81, 91 praktisch völlig spannungsfrei eingesetzt und darin auch spannungsfrei gehaltert ist. Damit muß die Abdeckwanne nicht mehr für Dichtungszwecke speziell ausgebildet bzw. mitbenutzt und damit belastet oder verformt werden; vielmehr ist hierfür der Rahmen 14, 50, 70, 80, 90 vorgesehen, der aus geeignetem Material hergestellt werden kann und demgemäß eine ausreichende Festigkeit aufweisen muß. An diesem Rahmen sind die einzelnen Verschlußelemente wie Scharnier und ggf. Schraubenelemente angeformt, wodurch die Herstellung der Abdeckwanne erheblich vereinfacht ist.

## Patentansprüche

1. Gehäuse mit einem Gehäuseunterteil (10) und einer damit mit Verbindungsmitteln (12, 13), z. B. Schrauben, Klemmen, Scharnieren und dergleichen verbindbaren Gehäuseabdeckung (20), mit einem an dem umlaufenden Rand der Gehäuseabdeckung (20) befestigten Rahmen (14, 50, 70, 80, 90), an dem die Verbindungsmittel angebracht bzw. anbringbar sind und über den die Gehäuseabdeckung (20) spannungsfrei oder nahezu spannungsfrei mit dem Gehäuseunterteil (10) verbindbar ist, dadurch gekennzeichnet, daß der Rahmen (14, 50, 70, 80, 90) eine umlaufende Vertiefung (19, 51, 71, 81, 91) aufweist, in die der Rand der Gehäuseabdeckung (20) einfügbar und darin spannungsfrei oder nahezu spannungsfrei festlegbar ist.

2. Gehäuse nach Anspruch 1, dadurch gekennzeichnet, daß die Vertiefung (19, 71, 91) als Rastnasen angegliederte Vorsprünge (29, 72, 92) und die Gehäuseabdeckung (20) einen umlaufenden Flanschrand (23, 28) aufweisen, die im montierten Zustand hakenartig hintereinandergreifen.

3. Gehäuse nach Anspruch 3, dadurch gekennzeichnet, daß zusätzlich zwischen den Rastnasen (29) und dem Flanschrand (23, 28) Fixierungsleisten (56) eingelegt sind.

4. Gehäuse nach Anspruch 1, dadurch gekennzeichnet, daß in die Seitenwandung der Vertiefung (51) seitlich Bohrungen (52) eingebracht sind, durch die hindurch jeweils ein Bolzen (53) eingefügt und darin festlegbar ist, der hinter den Kragen (54) der Gehäuseabdeckung greift.

5. Gehäuse nach einem der vorherigen Ansprüche, dadurch gekennzeichnet, daß die Gehäuseabdeckung (20) im Bereich der Stellen, an denen die Nasen (29), die Bolzen (53) bzw. die Einlegestreifen (56) vorgesehen sind, eine verringerte Wandstärke (30) aufweist, so daß die Gehäuseabdeckung (20) in diesem Bereich leicht verformbar ist.

6. Gehäuse nach einem der vorherigen Ansprüche, dadurch gekennzeichnet, daß in die Vertiefung (19, 51, 71, 81, 91) nach Einsetzen des Randes der Gehäuseabdeckung (20) eine Dichtmasse eingefüllt ist.

7. Gehäuse nach einem der Ansprüche 2 bis 5, dadurch gekennzeichnet, daß in die Vertiefung (71, 91) eine verformbare elastische Dichtung (73, 93) eingelegt ist, die den Rand der Gehäuseabdeckung (20) gegen die Rastnasen (72, 92) drückt.

8. Gehäuse nach Anspruch 7, dadurch gekennzeichnet, daß die Dichtung (73, 93) eine Hohlraumdichtung ist.

9. Gehäuse nach Anspruch 7 oder 8, dadurch gekennzeichnet, daß die Dichtung (93) eine Lippe (91) aufweist, die zusätzlich den Rand der Gehäuseabdeckung (20) übergreift.

10. Gehäuse nach Anspruch 1, dadurch gekennzeichnet, daß in die Vertiefung (81) eine Dichtung in Form von Gießharz oder eines vorgeformten Dichtungsteils (82) mit Dichtlippe (83) eingebracht ist, und in der bzw. dem der Rand der Gehäuseabdeckung (20) in der Vertiefung (81) festgehalten ist.

## Claims

1. Housing having a lower housing part (10) and a housing cover (20) which can be connected thereto with connecting means (12, 13), for example screws, clamps, hinges and the like, having a frame (14, 50, 70, 80, 90) which is mounted on the circumferential edge of the housing cover (20) and to which the connecting means are attached or can be attached, and via which the housing cover (20) can be connected to the lower housing part (10) in a manner which is free or virtually free of stress, characterised in that the frame (14, 50, 70, 80, 90) has a circumferential depression (19, 51, 71, 81, 91) into which the edge of the housing cover (20) can be inserted and fixed there in a manner which is free of stress or virtually free of stress.

2. Housing according to Claim 1, characterised in that the depression (19, 71, 91) has projections (29, 72, 92) joined on as locking noses and the housing cover (20) has a circumferential flange edge (23, 28), which projections and which flange edge engage one behind the other in a hook-like manner in the mounted state.

3. Housing according to Claim 3, characterised in that fixing strips (56) are additionally inserted between the locking noses (29) and the flange edge (23, 28).

4. Housing according to Claim 1, characterised in that bores (52) are laterally made in the side wall of the depression (51), through which bores in each case a pin (53) is inserted and can be fixed therein, which pin engages behind the collar (54) of the housing cover.

5. Housing according to one of the preceding claims, characterised in that the housing cover (20) has a reduced wall thickness (30) in the area of the points at which the noses (29), the pins (53) or the insertion strips (56) are provided, so that the housing cover (20) is easily deformable in this area.

6. Housing according to one of the preceding claims, characterised in that a sealing compound is filled into the depression (19, 51, 71, 81, 91) after insertion of the edge of the housing cover (20).

7. Housing according to one of Claims 2 to 5, characterised in that a deformable elastic seal (73, 93), which presses the edge of the housing cover (20) against the locking noses (72, 92), is inserted into the depression (71, 91).

8. Housing according to Claim 7, characterised in that the seal (73, 93) is a cavity seal.

9. Housing according to Claim 7 or 8, characterised in that the seal (93) has a lip (91) which additionally engages over the edge of the housing cover (20).

10. Housing according to Claim 1, characterised in that a seal in the form of casting resin or a preformed sealing component (82) with a sealing lip (83) is placed in the depression (81), and in which sealing lip or sealing component the edge of the housing cover (20) is secured in the depression (81).

## Revendications

1. Boîtier comportant une partie inférieure (10) et un couvercle (20) relié à celle-ci à l'aide de moyens d'assemblage (12, 13), par exemple des vis, des pinces, des charnières ou analogues, un châssis (14, 50 ,70, 80, 90) qui est fixé sur le bord périphérique du couvercle (20) et sur lequel sont montés ou peuvent être montés les moyens d'assemblage et par l'intermédiaire duquel le couvercle (20) est relié sans contraintes ou pratiquement sans contraintes à la partie inférieure de boîtier (10), caractérisé en ce que le châssis (14, 50, 70, 80, 90) présente une cavité périphérique (19, 51, 71, 81, 91) dans laquelle le bord du couvercle (20) est monté et fixé sans contraintes ou pratiquement sans contraintes.

2. Boîtier selon la revendication 1, caractérisé en ce que la cavité (19, 71, 91) présente des saillies (29, 72, 92) formant des griffes d'encliquetage et le couvercle (20) présente un bord périphérique en forme de bride (23, 28) qui s'engagent l'un derrière l'autre à la manière de crochets en position assemblée.

3. Boîtier selon la revendication 2, caractérisé en ce qu'en outre, des joncs d'assemblage (56) sont insérés entre les griffes d'encliquetage (29) et le bord en forme de bride (23, 28).

4. Boîtier selon la revendication 1, caractérisé en ce que des perçages (52) sont aménagés latéralement dans la paroi latérale de la cavité (51) et une cheville (53) qui s'engage derrière le rebord (54) du couvercle est introduite et immobilisée dans chacun des perçages.

5. Boîtier selon l'une des revendications précédentes, caractérisé en ce que le couvercle (20) présente, dans la région des points où sont prévus les griffes (29), les chevilles (53) ou les joncs d'assemblage (56), une épaisseur de paroi réduite (30) de manière telle que le couvercle (20) soit facilement déformable dans cette région.

6. Boîtier selon l'une des revendications précédentes, caractérisé en ce qu'une masse d'étanchéité est appliquée dans la cavité (19, 51, 71, 81, 91) après la mise en place du bord du couvercle (20).

7. Boîtier selon l'une des revendications 2 à 5, caractérisé en ce qu'un joint élastique (73, 93) déformable qui presse le bord du couvercle (20) contre les griffes d'encliquetage (72, 92) est mis en place dans la cavité (71, 91).

8. Boîtier selon la revendication 7, caractérisé en ce que le joint (73, 93) est un joint creux.

9. Boîtier selon la revendication 7 ou 8, caractérisé en ce que le joint (93) comporte une lèvre (91) qui recouvre en plus le bord du couvercle (20).

10. Boîtier selon la revendication 1, caractérisé en ce qu'un joint qui se présente sous la forme de résine moulée ou d'un élément d'étanchéité préformé (82) muni d'une lèvre d'étanchéité (83) est logé dans la cavité (81) et assure le manitien du bord du couvercle (20) dans la cavité (81).
